# EUROPÄISCHE PATENTSCHRIFT

(11) **EP 0 982 457 B1**
(45) Veröffentlichungstag und Bekanntmachung des Hinweises auf die Patenterteilung: **07.10.2009**
(21) Anmeldenummer: 99810647.0
(22) Anmeldetag: 19.07.1999
(51) Int. Cl.: E05D 15/06

(54) **Laufwerks-Anordnung für eine Schiebetür**
Running mechanism for a sliding door
Mécanisme de roulement pour porte coulissante

(30) Priorität: 21.08.1998 CH 172098
(43) Veröffentlichungstag der Anmeldung: 01.03.2000
(73) Patentinhaber: EKU AG, CH-8370 Sirnach (CH)
(72) Erfinder: Schmidhauser, Heinz, 8588 Zihlschlacht (CH); Zingg, Heinz, 9244 Niederuzwil (CH)
(74) Vertreter: Gachnang, Hans Rudolf

(56) Entgegenhaltungen:
- EP-A- 0 818 598
- US-A- 4 945 605

## Beschreibung

Gegenstand der Erfindung ist eine Laufwerks-Anordnung für eine Schiebetür gemäss Oberbegriff des Patentanspruchs 1. Eine solche Laufwerks-Anordnung ist aus EP-A-0818598 bekannt.

Die Laufwerke, welche eine Schiebetür tragen und in einer über der Schiebetür angeordneten Laufschiene geführt sind, sind meist an der Oberkante der Schiebetür festgeschraubt und, falls letztere oben mit einem Profil abgeschlossen ist, werden die Laufwerke stirnseitig ins Profil eingeschoben und danach durch Arretiermittel festgehalten. Bei Schiebetüren, die von einem umlaufenden Rahmen umgeben sind, können die Laufwerke aus ästhetischen Gründen nicht oben aufgeschraubt oder durch eine den Rahmen seitlich durchbrechende Öffnung in das die Oberkante abschliessende Profil eingeschoben werden.

Aus der US-A4-945,605 ist ein Beschlag für Schiebetüren bekannt, welcher das Einführen des Laufwerkfusses von der Seite oder von oben erlaubt. Zur Arretierung muss am Kupplungsteil eine Gegenmutter zugedreht werden, welche den Fuss des Kupplungsteils am Beschlag festklemmt. Die Montage eines solchen Beschlags ist nicht werkzeugfrei möglich und die Arretierung erfolgt zudem nicht formschlüssig.

Aufgabe der vorliegenden Erfindung ist die Schaffung einer Laufwerks-Anordnung, bei der das Laufwerk ohne stirnseitigen Durchbruch der die Schiebetür umgebenden Rahmenprofile möglich ist.

Gelöst wird diese Aufgabe durch eine Laufwerks-Anordnung gemäss den Merkmalen des Patentanspruchs 1.

Durch die die Führungsnut freilegende Ausnehmung an der Rückseite der Schiebetür oder an deren Oberkante kann das Laufwerk werkzeugfrei lotrecht zur Längsausdehnung der Führungsnut in letztere eingeführt und durch Längsverschiebung in dieser arretiert werden. Es sind keine weiteren Teile für die Arretierung des Laufwerks nötig. Die Ausnehmung ist von ausserhalb des Schranks nicht sichtbar; sie benötigt daher keine nachträgliche Abdeckung. Das Laufwerk kann jederzeit für Arbeiten an der Schiebetür oder bei Umzügen aus dem Profilrahmen der Schiebetür ausgefahren werden. Sowohl das Laufwerk als auch die Ausnehmung im Profilelement an der Schiebetür können kostengünstig hergestellt werden.

Anhand zweier illustrierter Ausführungsbeispiele wird die Erfindung näher erläutert. Es zeigen:
- Figur 1: eine ausschnittsweise Seitenansicht der Oberkante und einer Seitenkante einer Schiebetür,
- Figur 2: eine Seitenansicht eines Laufwerks,
- Figur 3: eine ausschnittsweise Seitenansicht wie in Figur 1 mit eingesetztem Laufwerk,
- Figur 4: einen Querschnitt längs Linie IV-IV in Figur 3,
- Figur 5: eine Aufsicht auf eine Schiebetür mit einer Ausnehmung im Profilelement,
- Figur 6: eine ausschnittsweise Seitenansicht der Oberkante und einer Seitenkante einer Schiebetür,

In Figur 1 ist die linke obere Ecke einer Schiebetür 1 ausschnittsweise ersichtlich. Die Kanten der Schiebetür 1 sind durch vertikal und horizontal verlaufende Profilelemente 3 und 5 umfasst und mit letzteren verbunden. Als Profilelemente 3,5 können gezogene hohle Aluminiumprofile oder Kunststoffprofile Verwendung finden. Der Querschnitt der Profile ist vorzugsweise rechteckförmig, und es ist an deren Oberkante 7 eine kastenförmige Führungsnut 9 eingelassen, die oben durch zwei seitlich die Führungsnut 9 begrenzende Führungsvorsprünge abgeschlossen wird. An der Unterkante des Profilelements 5 ist eine weitere Nut 13 ausgebildet, in welche die Oberkante der Schiebetür 1 einschiebbar und verrastbar ist (Figur 4).

Im ersten Ausführungsbeispiel gemäss den Figuren 1, 2 und 4 ist im horizontal liegenden Profilelement 5 eine die Nut 9, bzw. den von der Nut 9 gebildeten Hohlraum seitlich öffnende Ausnehmung 15 angebracht. Die Ausnehmung 15 reicht bis zum Grund 17 der Ausnehmung und weist eine Länge L auf, welche der Länge des Führungsteils 21 eines Laufwerks 19 entspricht, bzw. geringfügig grösser ist. Die Ausnehmung 15 legt folglich die Führungsnut 9 und den Hohlraum 10 im Profil 5 von der Seite her frei und erlaubt es, das Laufwerk 19 lotrecht zur Längsausdehnung der Führungsnut 9 seitlich in letzteres einzuschieben.

Das Laufwerk 19 umfasst nebst dem Führungsteil 21 ein Rollenpaar 23, welches von einer Achse 25 getragen wird und einen Arretierteil 27, welcher sich rechtwinklig zur Achse 25 erstreckt. Der Arretierteil 27, bzw. sein Ende 29 liegt höher als das Führungsteil 21 und ist zungenartig ausgebildet. Über dem Arretierteil 27 kann zusätzlich ein Stopperteil 31 zum Abbremsen und Festhalten der Schiebetür 1 in der Endlage ausgebildet sein.

Die Rollen 23 sind in einer Führungsschiene 33, welche in der Decke eines Schranks oder Decke eines Raums (nicht dargestellt) eingelassen ist, geführt (Figur 4). Die Führungsschiene 33 umfasst ein Hohlprofil mit einer den Hohlraum unten offenlegenden Nut 35. Seitlich der Nut 35 sind Führungsbahnen 37 vorgesehen, auf denen die Rollen 23 abwälzen können.

Das Laufwerk 19 kann aus Kunststoff oder aus Metall gefertigt sein. Es wird bei der Herstellung eines Schrankes stirnseitig in die Führungsschiene 33 eingeführt und ist während des Transports in der Führungsschiene 33 gehalten. Zur Verbindung der Schiebetür 1 mit dem Laufwerk 19, meistens sind es deren zwei pro Türblatt, wird die Schiebetür 1 von vorne an den Schrank herangeführt und unter die Laufwerke 19 geschoben. Dies ist möglich, da die Führungsteile 21 der Laufwerke 19 durch die Ausnehmungen 15 in den Profilelementen 5 an der Schiebetür 1 eingeschoben werden können. Nach dem Einschieben der Laufwerke 19, bzw. deren Führungsteile 21 in die Profilelemente 5 werden die Laufwerke 19 in Verschieberichtung der Schiebetür 1 soweit nach rechts geschoben, bis die Arretierteile 27, bzw. die Enden 29 der Arretierteile, die nach dem Einschieben vorerst seitlich der Ausnehmung 15 auf dem Profilelement 5 aufhängen, in der Ausnehmung 15 einrasten (vergleiche Figur 3). Die Laufwerke 19 sind nun in allen Richtungen mit der Schiebetür 1 fest verbunden.

Muss eine Schiebetür 1 nachträglich wieder vom Schrank abgenommen werden, so müssen die Enden 29 der Arretiermittel 27 mit einem Schraubendreher, der in die Ausnehmung 15 eingeführt wird, angehoben werden, damit das Laufwerk 19 in Längsrichtung der Tür, im vorliegenden Fall nach links, verschiebbar und dadurch lotrecht zur Verschieberichtung durch die Ausnehmung 15 von der Schiebetür 1 abnehmbar ist.

Die zweite Ausgestaltung der Erfindung gemäss Figur 5 unterscheidet sich von der ersten dadurch, dass die Ausnehmung 15' die Nut 9 nicht seitlich offenlegt, sondern von oben. Die Ausnehmung 15' ist dadurch rechteckförmig und erlaubt es, die Schiebetür 1 von unten in das Laufwerk 19 einzuschieben und danach das Laufwerk 19, wie im ersten Ausführungsbeispiel beschrieben, seitlich zu verschieben, bis die Arretierung des Arretierungselementes 27 innerhalb der Ausnehmung 15' erfolgt.

## Patentansprüche

1. Laufwerks-Anordnung für eine Schiebetür (1), umfassend ein Laufwerk (19) und ein Profilelement (5) zum Befestigen des Laufwerks (19) an der Oberkante der Schiebetür (1) welches Profilelement (5) einen Hohlraum (10) zur Aufnahme eines Führungsteils (21) des Laufwerks (19) aufweist, wobei die Laufrollen (25) des Laufwerks (19) dazu ausgebildet und geeignet sind, in eine darüberliegende Führungsschiene (33) an einem Schrank oder an einer Decke einzugreifen und die Schiebetür (1) an den Laufrollen (25) aufgehängt zu führen, **dadurch gekennzeichnet, dass** das Profilelement (5) als Rahmenprofil der Schiebetür (1) vorgesehen ist und eine Führungsnut (9) mit dem darunter liegenden Hohlraum (10) umfasst, welches Profilelement eine den Hohlraum (10) und die Führungsnut (9) partiell freilegende Ausnehmung (15, 15') aufweist, welche das Einführen des Führungsteils (21) des Laufwerks (19) horizontal von hinten oder von oben in die Führungsnut (9) ermöglicht und dass am Führungsteil (21) des Laufwerks (19) ein elastisch schwenkbares Arretierteil (27) angebracht ist, welches Arretierteil (27) nach einer Verschiebung des Führungsteils (21) in der Führungsnut (9) das Laufwerk (19) in der Ausnehmung (15, 15') festhält.

2. Laufwerks-Anordnung nach Anspruch 1, **dadurch gekennzeichnet, dass** die die Führungsnut (9) freilegende Ausnehmung (15) das Rahmen-Profilelement (5) seitlich bis auf den Grund (17) des Hohlraums (10) freilegt.

3. Laufwerks-Anordnung nach Anspruch 1, **dadurch gekennzeichnet, dass** der oben liegende Abschnitt der Ausnehmung (15') den Hohlraum (10) an der Oberkante (7) des Rahmen-Profilelementes (5) freilegt.

4. Laufwerks-Anordnung nach Anspruch 1, **dadurch gekennzeichnet, dass** das Arretiermittel (27) bezüglich des Führungsteils (21) elastisch schwenkbar ausgebildet ist.

5. Laufwerks-Anordnung nach Anspruch 4, **dadurch gekennzeichnet, dass** das Arretiermittel (27) nach der Verschiebung im Hohlraum (10) aus diesem in die Ausnehmung (15) einrastbar ist.

6. Laufwerks-Anordnung nach einem der Ansprüche 1 bis 5, **dadurch gekennzeichnet, dass** die Befestigung und Verriegelung des Laufwerks (19) in der Führungsnut (9) des Rahmen-Profilelements (5) werkzeugfrei und ohne zusätzliche Befestigungsmittel erfolgt.

## Claims

1. A runner arrangement for a sliding door (1), comprising a runner (19) and a profile element (5) for fastening the runner (19) on the upper edge of the sliding door (1), said profile element (5) comprising a cavity (10) for receiving a guide part (21) of the runner (19), wherein the runner rollers (25) of the runner (19) are designed and suitable for engagement into a guide rail (33) lying thereabove, on a cupboard or a ceiling, and for guiding the sliding door (1) suspended on the runner rollers (25), **characterised in that** the profile element (5) is provided as a frame profile of the sliding door (1) and comprises a guide groove (9) with the cavity (10) lying thereunder, said profile element comprising a recess (15, 15') which partially exposes the cavity (10) and the guide groove (9) and which permits the introduction of the guide part (21) of the runner (19) horizontally from the rear or from above into the guide groove (9), and that an elastically pivotable locking part (27) is attached on the guide part (21) of the runner (19), said locking part (27) retaining the runner (1) in the recess (15, 15') after a displacement of the guide part (21) in the guide groove (9).

2. A runner arrangement according to claim 1, **characterised in that** the recess (15) exposing the guide groove (9), exposes the frame profile element (5) laterally up to the base (17) of the cavity (10).

3. A runner arrangement according to claim 1, **characterised in that** the upper-lying section of the recess (15') exposes the cavity (1) at the upper edge (7) of the frame profile element (5).

4. A runner arrangement according to claim 1, **characterised in that** the locking means (27) is designed in an elastically pivotable manner with respect to the guide part (21).

5. A runner arrangement according to claim 4, **characterised in that** the locking means (27) may be locked into the recess (15) after the displacement in the cavity (10) out of this.

6. A runner arrangement according to one of the claims 1 to 5, **characterised in that** the fastening and locking of the runner (19) in the guide groove (9) of the frame profile element (5) is effected without tools and without additional fastening means.

## Revendications

1. Ensemble de mécanisme de roulement pour une porte coulissante (1), comprenant un mécanisme de roulement (19) et un élément profilé (5) pour la fixation du mécanisme de roulement (19) sur le bord supérieur de la porte coulissante (1), ledit élément profilé (5) présentant une cavité (10) pour recevoir une partie de guidage (21) du mécanisme de roulement (19), sachant que les galets de roulement (25) du mécanisme de roulement (19) sont conçus et appropriés pour s'engager dans un rail de guidage sus-jacent (33) sur un placard ou sur un plafond et pour guider la porte coulissante (1) suspendue par les galets de roulement (25), **caractérisé en ce que** l'élément profilé (5) est prévu comme profilé de cadre de la porte coulissante (1) et présente une rainure de guidage (9) avec la cavité sous-jacente (10), ledit élément profilé présentant un évidement (15, 15') dégageant partiellement la cavité (10) et la rainure de guidage (9), évidement qui permet d'introduire la partie de guidage (21) du mécanisme de roulement (19) horizontalement par l'arrière ou par le haut dans la rainure de guidage (9), et **en ce qu'**une partie de blocage (27) élastiquement pivotante est installée sur la partie de guidage (21) du mécanisme de roulement (19), ladite partie de blocage (27), à la suite d'un déplacement de la partie de guidage (21) dans la rainure de guidage (9), maintenant bloqué le mécanisme de roulement (19) dans l'évidement (15, 15').

2. Ensemble de mécanisme de roulement selon la revendication 1, **caractérisé en ce que** l'évidement (15) dégageant la rainure de guidage (9) dégage l'élément profilé de cadre (5) latéralement jusqu'au fond (17) de la cavité (10).

3. Ensemble de mécanisme de roulement selon la revendication 1, **caractérisé en ce que** la partie de l'évidement (15') qui est située sur le dessus dégage la cavité (10) sur le bord supérieur (7) de l'élément profilé de cadre (5).

4. Ensemble de mécanisme de roulement selon la revendication 1, **caractérisé en ce que** le moyen de blocage (27) est conçu élastiquement pivotant par rapport à la partie de guidage (21).

5. Ensemble de mécanisme de roulement selon la revendication 4, **caractérisé en ce que** le moyen de blocage (27) peut, à la suite du déplacement dans la cavité (10), être enclenché depuis ce dernier dans l'évidement (15).

6. Ensemble de mécanisme de roulement selon l'une des revendications 1 à 5, **caractérisé en ce que** la fixation et le verrouillage du mécanisme de roulement (19) dans la rainure de guidage (9) de l'élément profilé de cadre (5) s'effectuent sans outil et sans moyens de fixation supplémentaires.
